# EUROPÄISCHE PATENTSCHRIFT

(11) **EP 0 985 785 B1**
(45) Veröffentlichungstag und Bekanntmachung des Hinweises auf die Patenterteilung: **26.05.2004**
(21) Anmeldenummer: 99250293.0
(22) Anmeldetag: 26.08.1999
(51) Int. Cl.: E04H 15/10, E04H 15/54, E04H 15/56

(54) **Zelt mit komforterhöhender Zusatzausstattung**
Tent with additional comfort equipment
Tente avec équipement additionnel de confort

(30) Priorität: 08.09.1998 DE 29816506 U; 08.09.1998 DE 29816505 U
(43) Veröffentlichungstag der Anmeldung: 15.03.2000
(73) Patentinhaber: Klingberg, Georgi, 03048 Cottbus (DE)
(72) Erfinder: Klingberg, Georgi, 03048 Cottbus (DE)
(74) Vertreter: Seltmann, Reinhard, Dipl.-Ing. (FH)

(56) Entgegenhaltungen:
- DE-U- 29 816 506
- US-A- 5 236 164
- US-A- 5 277 214

## Beschreibung

Die Erfindung betrifft ein mit neuartigen komforterhöhenden Ausstattungsdetails versehenes Zelt.

Zelte sind häufig ein wesentliches Element einer naturnahen Urlaubsgestaltung. Deshalb ist das Bestreben ausgeprägt, derartige faltbare Einrichtungen mit komfortverbessernden Massnahmen zu versehen, um insbesondere einen Langzeitaufenthalt angenehm zu gestalten.

Damit der Aufenthalt mit Eintritt der Dunkelheit im Zelt nicht gestört ist, werden über Aufhänger, ebenfalls teilweise klemmbar gestaltet, Beleuchtungseinheiten angebracht. Diese werden im allgemeinen am Zeltgestänge befestigt. Weit verbreitet ist hier eine Lösung, bei der an einer federbelasteten und dann selbstklemmenden Schelle eine Aufhängung erfolgt. Nachteilig ist hier, dass sich das Zeltgestänge üblicherweise in den Ecken befindet, sodass sich die Beleuchtungseinheit in den seltensten Fällen dort anordnen lässt, wo tatsächlich Licht benötigt wird. Zum anderen neigt die Beleuchtungseinheit dazu, hinsichtlich ihrer Längsachse und damit hinsichtlich des Lichtaustritts nicht orientiert werden zu können.

Nach der US-PS 5,277,214, die ein die Merkmale des Obergegriffes des Anspruchs 1 aufweisendes Zelt offenbart, wurde vorgeschlagen, zum Schutz eines Kraftfahrers, der bei unwirtlichen Witterungsbedingungen einen Reifen zu wechseln hat, eine Zeltkonstruktion im Sinne einer bekannten Faltgarage einzusetzen und diese so auszurüsten, dass die im Zusammenhang mit einem Reifenwechsel erforderlichen Arbeitsverrichtungen beleuchtbar sind. Diese Faltkonstruktion ist am Fahrzeug verankerbar und weist eine Taschenlampentasche auf, in die eine Taschenlampe einsteckbar ist, die im weiteren mit Schlaufen gegen Herausfallen gesichert wird. Des weiteren ist in einen Tisch eine batteriegespeiste Leuchteneinheit integriert, in der entstehendes Licht einem Lichtleitkabel übertragbar ist, damit dieses mit seiner Lichtaustrittsstelle, an der zusätzlich ein Reflektor angeordnet ist, an die Stelle geführt werden kann, wo Licht benötigt wird. Abgesehen davon, dass diese Lösung zur Erfüllung einer anderen Aufgabenstellung dient, ist es nicht möglich, ohne zusätzliche Handhabungen eine hinreichende Beleuchtung zu schaffen.

Aufgabe der Erfindung ist es deshalb, insoweit komfortverbessernde Massnahmen für die Konstruktion eines Zeltes vorzuschlagen, dass Voraussetzungen für eine ausreichende bedürfnisbefriedigende Beleuchtung geschaffen und soweit die Gebrauchseigenschaften eines Zeltes weiter erhöht werden.

Die Aufgabe wird durch die Merkmale des Anspruchs 1 gelöst. In dem sind zunächst in das Innenzelt oder, soweit ein derartiges nicht vorhanden ist, in die Innenseite des Zeltes beleuchtungstragende Flächen integriert, deren Struktur das Haften eines Klettbandes ermöglichen und ein vorgesehenes Beleuchtungsmittel mit Klettband versehen ist. Somit kann auf diese Flächen ein mit Klettband versehenes Beleuchtungsmittel aufgedrückt werden. Diese Flächen sind regelmässig an beliebigen Stellen integrierte Gewebestücke mit hinreichender zweckentsprechender Rauhigkeit, die entsprechend der voraussehbaren Raumaufteilung an geeigneter Stelle in die Nähte mit eingenäht sind und vom Innenraum her zugängig sind.

Vorzugsvarianten sehen vor, dass diese Rauhigkeit des Gewebes durch Anschleifen oder Vernadeln des verwendeten Grundgewebes herbeigeführt ist. Zusätzlich kann das Beleuchtungsmittel insoweit zweiteilig ausgeführt sein, indem das Klettband auf einer Tragschiene befestigt ist, die das Beleuchtungsmittel lösbar klemmt und damit trägt.

Zweckmässigerweise verfügt das Beleuchtungsmittel über eine interne Energiequelle. Sofern die Energiequelle extern ausgeführt ist, kann sie ebenfalls als Solarmodul ausgeführt sein. Ebenso kann extern der Bordakkumulator eines Kraftfahrzeuges, ebenso in Kombination mit einem Solarmodul, Verwendung finden.

Die Erfindung soll im folgenden an einem Ausführungsbeispiel näher beschrieben werden.

In der zugehörigen Zeichnung zeigt
- Fig. 1: den Querschnitt eines Zeltes mit beispielhaft jeweils einer im Firstbereich sowie im Schlafbereich integrierten beleuchtungstragenden Fläche.

Der Querschnitt eines Zeltes 1 in Form der Art eines Hauszeltes weist an der Mittelnaht im Firstbereich einen als beleuchtungstragenden Teil wirkenden aufgerauhten Gewebeteil 2 auf, der an seinen beiden Enden in die Mittelnaht vor derem Vernähen eingelegt ist und mit seiner aufgerauhten Fläche dem Innenraum zugewandt ist. Dabei ist der Gewebeteil 2 so eingelegt, dass er geringfügig durchhängen kann. Damit kann mit der Hand beim Aufdrücken eines Beleuchtungsmittels ein Gegendruck ausgeübt werden, ohne dass die Zelthaut an sich berührt werden muss. Ebenso sind in die im Bereich der Schlafplätze befindlichen Nähte gleichartige Gewebeteile 3; 4 eingelegt, die einseitig befestigt sind und somit frei herabhängen. An all diesen von den eingenähten Gewebeteilen 2; 3; 4 gebildeten beleuchtungstragenden Flächen kann bei Bedarf ein mit einem Klettband versehenes Beleuchtungsmittel dort haftend aufgedrückt werden.

Die beschriebene Anordnung der beleuchtungstragenden Flächen wurde beispielhaft gewählt. Selbstverständlich ist es ebenso möglich, andere Anordnungen zu treffen, die insbesondere durch vorgesehene andere Raumaufteilungen bestimmt werden können.

Ebenso ist es möglich, zur zeitweilig begrenzten Festlegung von Beleuchtungsmitteln selbstklebendes Trägermaterial an geeigneter Stelle auf die Innenseite des Zeltes 1 aufzubringen, um dort ein gewünschtes Beleuchtungsmittel aufdrücken zu können.

## Patentansprüche

1. Zelt (1) mit einem Beleuchtungsmittel und in den Aufbau der Innenseite des Zeltes integrierten beleuchtungstragenden Flächen, **dadurch gekennzeichnet, dass** die Struktur der beleuchtungstragenden Flächen das Haften eines Klettbandes ermöglicht und das Beleuchtungsmittel mit Klettband versehen ist.

2. Zelt (1) nach Anspruch 1, **dadurch gekennzeichnet, dass** die in den Aufbau der Innenseite des Zeltes integrierten beleuchtungstragenden Flächen aus aufgerauhtem Gewebe (2; 3; 4) bestehen.

3. Zelt (1) nach Anspruch 2, **dadurch gekennzeichnet, dass** das Aufrauhen des Gewebes (2; 3; 4) durch Anschleifen des Gewebes (2; 3; 4) erfolgt ist.

4. Zelt (1) nach Anspruch 2, **dadurch gekennzeichnet, dass** das Aufrauhen des Gewebes (2; 3; 4) durch Vernadeln des Gewebes erfolgt ist.

5. Zelt (1) nach einem der Ansprüche 1 bis 4, **dadurch gekennzeichnet, dass** das Klettband auf einer Tragschiene befestigt ist, die das Beleuchtungsmittel lösbar trägt.

6. Zelt (1) nach einem der Ansprüche 1 bis 5, **dadurch gekennzeichnet, dass** das Beleuchtungsmittel über eine interne Energiequelle verfügt.

7. Zelt (1) nach einem der Ansprüche 1 bis 5, **dadurch gekennzeichnet, dass** das Beleuchtungsmittel über eine externe Energiequelle verfügt.

8. Zelt (1) nach Anspruch 7, **dadurch gekennzeichnet, dass** die externe Energiequelle ein Solarmodul ist.

9. Zelt (1) nach einem der Ansprüche 7 oder 8, bei dem Bestandteil der externen Energiequelle der Bordakkumulator eines Kraftfahrzeuges ist.

## Claims

1. Tent (1) with an illumination means and with illumination-carrying surfaces integrated into the construction of the inside of the tent, **characterized in that** the structure of the illumination-carrying surfaces allows the adhesion of a touch-and-close strip and the illumination means is provided with a touch-and-close strip.

2. Tent (1) according to Claim 1, **characterized in that** the illumination-carrying surfaces integrated into the structure of the inside of the tent consist of roughened fabric (2; 3; 4).

3. Tent (1) according to Claim 2, **characterized in that** the fabric (2; 3; 4) has been roughened by the rubbing of the fabric (2; 3; 4).

4. Tent (1) according to Claim 2, **characterized in that** the fabric (2; 3, 4) has been roughened by the needling of the fabric.

5. Tent (1) according to one of Claims 1 to 4, **characterized in that** the touch-and-close strip is fastened to a carrier rail which releasably carries the illumination means.

6. Tent (1) according to one of Claims 1 to 5, **characterized in that** the illumination means has an internal energy source.

7. Tent (1) according to one of Claims 1 to 5, **characterized in that** the illumination means has an external energy source.

8. Tent (1) according to Claim 7, **characterized in that** the external energy source is a solar module.

9. Tent (1) according to either one of Claims 7 or 8, in which an integral part of the external energy source is the on-board battery of a motor vehicle.

## Revendications

1. Tente (1) avec un moyen d'éclairage et des surfaces portant un éclairage intégrées dans la construction du côté intérieur de la tente, **caractérisée en ce que** la structure des surfaces portant l'éclairage permet l'adhérence d'une bande velcro et le moyen d'éclairage est pourvu d'une bande velcro.

2. Tente (1) selon la revendication 1, **caractérisée en ce que** les surfaces portant l'éclairage intégrées dans la construction du côté intérieur de la tente se composent de tissu grainé (2 ; 3 ; 4).

3. Tente (1) selon la revendication 2, **caractérisée en ce que** le grainage du tissu (2 ; 3 ; 4) est obtenu par meulage du tissu (2 ; 3 ; 4).

4. Tente (1) selon la revendication 2, **caractérisée en ce que** le grainage du tissu (2 ; 3 ; 4) est obtenu par aiguilletage du tissu.

5. Tente (1) selon l'une quelconque des revendications 1 à 4, **caractérisée en ce que** la bande velcro est fixée sur un rail de support qui porte de manière détachable le moyen d'éclairage.

6. Tente (1) selon l'une quelconque des revendications 1 à 5, **caractérisée en ce que** le moyen d'éclairage dispose d'une source d'énergie interne.

7. Tente (1) selon l'une quelconque des revendications 1 à 5, **caractérisée en ce que** le moyen d'éclairage dispose d'une source d'énergie externe.

8. Tente (1) selon la revendication 7, **caractérisée en ce que** la source d'énergie externe est un module solaire.

9. Tente (1) selon l'une quelconque des revendications 7 ou 8, dans laquelle le composant de la source d'énergie externe est l'accumulateur de bord d'un véhicule automobile.
